# EUROPÄISCHE PATENTSCHRIFT

(11) **EP 0 628 930 B1**
(45) Veröffentlichungstag und Bekanntmachung des Hinweises auf die Patenterteilung: **12.03.1997**
(21) Anmeldenummer: 94107416.3
(22) Anmeldetag: 13.05.1994
(51) Int. Cl.: G07F 1/04

(54) **Münzprüfer mit Mitteln gegen Fadenmanipulation**
Coin tester with means preventing stringing
Dispositif de contrôle des pièces de monnaie avec moyens anti-fil

(30) Priorität: 07.06.1993 DE 4318858
(43) Veröffentlichungstag der Anmeldung: 14.12.1994
(73) Patentinhaber: National Rejectors Inc. GmbH, 21614 Buxtehude (DE)
(72) Erfinder: Glück, Anton, Ing., D-21698 Harsefeld (DE)
(74) Vertreter: Patentanwälte Hauck, Graalfs, Wehnert, Döring, Siemons

(56) Entgegenhaltungen:
- WO-A-87/00663
- DE-A- 2 213 375
- DE-A- 2 326 343
- DE-A- 2 555 213
- US-A- 1 717 079

## Beschreibung

Die Erfindung bezieht sich auf einen Münzprüfer mit Mitteln gegen Fadenmanipulation nach dem Oberbegriff des Anspruchs 1.

Eine der Möglichkeiten, Münzautomaten zu manipulieren besteht darin, eine echte Münze an einem relativ dünnen Faden rollend durch den Münzprüfer zu führen. Da eine echte Münze verwendet wird und auch der zeitliche Ablauf dem der echten Münzen entspricht, wird die Münze von den die Echtheitsprüfung vornehmenden Sensoren für echt erkannt und daher auch automatisch dem Annahmebereich zugeführt. Dieser wird durch eine sogenannte Annahmeweiche gesteuert, die bewirkt, daß echte Münzen zu einem Annahmekanal und unechte Münzen in den Rückgabekanal gelenkt werden. In Laufrichtung hinter der Annahmeweiche ist ein Anwesenheitssensor vorgesehen, der ein Kreditsignal erzeugt, so daß die gewünschte Ware oder Dienstleistung gewährt wird. Da die Münze jedoch an einem Faden hängt, gelangt sie nicht in die Kasse, vielmehr wird versucht, sie durch den Faden wieder zurückzuziehen, und zwar entweder bis zum Einwurfschlitz oder bis oberhalb der Annahmeweiche, um sie dann anschließend in den Rückgabekanal gelangen zu lassen.

Eine Variante dieser Manipulation besteht darin, an dem zweiten Fadenende eine Falschmünze oder Scheibe zu befestigen und sie nach Annahme der echten Münze einzuwerfen. Die zweite Münze gelangt naturgemäß in den Rückgabekanal. Es wird dann versucht, mit der zweiten Münze die echte Münze über diesen Weg wiederzugewinnen.

Es ist bekanntgeworden, mit dem eine Münze haltenden Faden einen Hebel oder dergleichen zu betätigen, der daran gehindert wird, eine Ursprungsposition wieder einzunehmen. Diese Position wird optisch überwacht zwecks Abgabe eines Signals an eine Steuer- und Auswerteschaltung. Derartige Verfahren sind in der DE 39 29 749, EP 0 358 946 und DE 41 17 096 beschrieben.

Aus der DE 27 33 636 ist bekanntgeworden, im Münzprüfer eine sogenannte Fadenfangvorrichtung vorzusehen, die den Faden und somit die Münze festhält, bevor die Münze ein Signal an den Kreditspeicher gegeben hat. Es hat sich in der Praxis jedoch gezeigt, daß die Elemente, die den dünnen und leichten Faden fangen und festhalten müssen, auch mechanisch empfindlich sein müssen. Sie sind daher auch leicht zu beschädigen, wenn versucht wird, auf den Faden eine entsprechende Kraft aufzubringen. Auf diese Weise kann die Fadenfangvorrichtung durch Deformation ihre Funktion verlieren und sogar den Münzweg blockieren und somit einen Servicefall verursachen. Auch die weiter oben beschriebenen Vorrichtungen zur Verhinderung der Fadenmanipulation sind verhältnismäßig empfindlich.

Aus WO-A-8700663 ist ein Münzprüfer bekanntgeworden, bei dem hinter dem Einwurfschlitz eine Münzlaufbahn angeordnet ist, in der optische Sensoren zur Messung der Dicke und des Durchmessers der Münzen angeordnet sind. Im Münzlaufweg hinter der Münzlaufbahn ist eine Münzweiche angeordnet, die die herabrollende Münze wahlweise in einen Annahme- oder Rückgabekanal lenkt. Die Münzlaufbahn ist am freien Ende mit einem Schlitz versehen, in den ein Faden einläuft, wenn die herabrollende Münze von einem Faden gehalten wird. Der Schlitz ist schmaler als die Breite der Münze, jedoch breiter als die Dicke eines in Frage kommenden Fadens. Die den Schlitz aufweisende Münzlaufbahn ist an einer Platte angeordnet, die zusammen mit einer parallel im Abstand angeordneten Platte den Münzlaufweg seitlich begrenzt.

Aus der G 92 00 559.3 ist schließlich bekannt, einen Faden thermoelektrisch zu durchtrennen. Da das Heizelement nicht ständig mit Energie versorgt werden darf, müssen entsprechende Vorkehrungen vorgesehen werden, daß nur bei einem bestimmten Druck im Bereich des Heizelements dieses eingeschaltet wird. Hierfür ist jedoch ein entsprechender Aufwand erforderlich, und durch eine geschickte Manipulation kann sehr wohl verhindert werden, daß ein derartiger Druck zur Ausübung kommt.

Der Erfindung liegt die Aufgabe zugrunde, einen Münzprüfer zu schaffen, der mit Sicherheit Manipulationen mit an Faden angehängten echten Münzen verhindert, ohne daß die Gefahr besteht, daß mechanische Teile des Münzprüfers beschädigt werden.

Diese Aufgabe wird erfindungsgemäß gelöst durch die Merkmale des Patentanspruchs 1.

Beim erfindungsgemäßen Münzprüfer ist an einem Abschnitt zwischen Hauptplatte und einer Falschgeldlaufbahn der Schlitz gebildet, dessen Breite kleiner ist als die Dicke der kleinsten Münze. Die Falschgeldlaufbahn, die an der Hauptträgerplatte angebracht ist, verhindert, daß bei weggeschwenktem Laufbahnträger Münzen in die Kasse fallen. Der Schlitz ist so angeordnet, daß bei einer Straffung des an einer Münze angebrachten Fadens in einer Position der Münze hinter der Laufbahn der Faden in den zum Faden hin geöffneten Schlitz hineinbewegt wird.

Es ist nicht schädlich, wenn von einer an einem Faden angehängten Münze ein Kreditsignal erzeugt wird, wenn nur mit ausreichender Sicherheit dafür gesorgt ist, daß die Münze nicht zurückgewonnen werden kann. Der Laufweg der Münze durch den Münzprüfer vom Laufbahnträger bis zu einer Position hinter der Annahmeweiche beschreibt der mit der Münze verbundene Faden eine mehr oder weniger starke Kurve, wodurch der Faden bei einer Straffung eine seitliche Bewegungskomponente erhält. Diese Bewegungskomponente kann dazu ausgenutzt werden, den Faden in den Schlitz einzuführen. Es versteht sich, daß seine Breite ausreichend sein muß, damit der Faden problemlos eintreten kann. Andererseits darf der Schlitz nicht so breit sein, daß eine Münze hindurchgezogen werden kann.

Vorzugsweise ist in dem Schlitz mindestens ein Widerhaken angeordnet, hinter den sich der Faden legt, wenn versucht wird, den Faden seitlich aus dem Schlitz heraus zu bewegen.

Nach dem Einwurf durch einen entsprechenden Einführschlitz rollt die Münze der mehr oder weniger schwach geneigten Münzlaufbahn entlang, um durch mehrere Sensoren an der Münzlaufbahn auf Echtheit geprüft zu werden. Nach dem Verlassen der Laufbahn fällt die Münze in Richtung eines Annahme- oder Rückgabekanals, wobei je nach Schaltung eine Annahmeweiche geschlossen wird, wenn eine echte Münze angezeigt ist oder öffnet, um die echte Münze in den Annahmekanal zu lenken. Erreicht die Münze eine Position, in der sie normalerweise in den Annahmekanal zur Kasse fallen würde, wird sie durch den Faden aufgehalten, so daß sich der Faden strafft und dadurch automatisch in den Schlitz gelangt. Vorzugsweise ist nach einer Ausgestaltung der Erfindung der Schlitz durch zusammenwirkende Ausnehmungen von Falschgeldlaufbahn und Hauptplatte gebildet, wobei der Widerhaken vorzugsweise an der Laufbahn geformt ist.

Zusätzlich kann außerdem ein Schlitz im Annahmekanal hinter der Annahmeweiche vorgesehen werden. Diese Alternative ist dann besonders günstig, wenn der Annahmekanai in Fallrichtung der Münze der Annahmeweiche nachgeordnet ist und die Annahmeweiche normalerweise geöffnet ist. Der zweite Schlitz hat vor allen Dingen den Vorteil, daß die Annahmeweiche, die inzwischen geschlossen sein mag, indem zum Beispiel eine Falschmünze am zweiten Ende des Fadens eingeworfen wird, durch Ziehen am Faden mit der Falschmünze nicht beschädigt werden kann.

Die Erfindung wird nachfolgend anhand von Zeichnungen näher erläutert.
- Fig. 1: zeigt die Frontansicht auf die Hauptplatte eines Münzprüfers.
- Fig. 2: zeigt eine Ansicht des Münzprüfers in Richtung Pfeil 2 nach Fig. 1.
- Fig. 3: zeigt eine ähnliche Darstellung wie Fig. 1 bei einer abgewandelten Situation bei einer Münzmanipulation.
- Fig. 4: zeigt eine ähnliche Ansicht wie Fig. 1, jedoch mit abgewandelten Münzausgängen.
- Fig. 5: zeigt einen Schnitt durch die Darstellung nach Fig. 4 entlang der Linie 5-5.
- Fig. 6a und 6 b: zeigen eine Ansicht der der Hauptplatte des Münzprüfers im unteren Bereich gegenüberliegenden Platte bzw. einen Schnitt in Fig. 4 entlang der Linie 6b-6b.
- Fig. 7: zeigt eine ähnliche Darstellung wie Fig. 4, jedoch in einer anderen Phase einer Manipulation.

Ein Münzprüfer 10 besteht normalerweise aus einer Hauptplatte und einer sogenannten Laufbahnträgerplatte, die zusammen zwischen sich einen Münzlaufweg bilden zwischen einem Münzeinlaßkanal 12 und einem Rückgabekanal 14 bzw. einem Annahmekanal 16, welchletzterer zu einer Kasse oder dergleichen führt. In Fig. 1 ist im wesentlichen eine Hauptplatte 18 zu erkennen sowie Teile der Laufbahnträgerplatte, beispielsweise eine Münzlaufbahn 19, die normalerweise an der Laufbahnträgerplatte befestigt ist und an der entsprechenden Wand der Hauptplatte 18 anliegt. Eine Falschgeldlaufbahn 20 an der Hauptplatte 18 dient zur Führung von Münzen bei geöffneter Laufbahnträgerplatte. Der rampenartig geneigten Laufbahn 19 sind mehrere Sensoren zugeordnet (nicht gezeigt), welche die herabrollende Münze auf Echtheit prüfen. In einer nicht gezeigten Steuer- und Auswerteschaltung wird entsprechend den Ausgangssignalen der Sensoren festgestellt, ob die hindurchlaufende Münze echt ist oder nicht. Entsprechend wird eine Annahmeweiche 22 angesteuert. Im Ausführungsbeispiel nach Fig. 1 wird die Annahmeweiche 22 geschlossen, wenn eine echte Münze ermittelt worden ist, so daß sie seitlich abrollt zum Annahmekanal 16. Ansonsten bleibt die Annahmeweiche 22 geöffnet, so daß die herabfallende Münze zum Rückgabekanal 14 befördert wird. Dem Annahmekanal 16 und auch dem Rückgabekanal ist ein optischer Anwesenheitssensor 24 bzw. 26 zugeordnet. Ermittelt der Anwesenheitssensor 24 eine Münze, wird ein Kreditsignal erzeugt, so daß die entsprechende Ware oder Dienstleistung bereitgestellt werden kann. Ein weiterer Anwesenheitssensor 28 bzw. 30 ist vor der Annahmeweiche 22 bzw. vor dem Anwesenheitssensor 24 angeordnet.

Wie aus Fig. 2 zu erkennen, ist zwischen der Hauptplatte 18 und der Laufbahn 20 ein Schlitz 32 gebildet, und zwar aus einer Ausnehmung 34 der Hauptplatte und einer Ausnehmung 36 der Laufbahn 20. Wie erkennbar, ist der Schlitz 32 zum freien Ende der Laufbahn 20 hin nach außen verbreitert, wie bei 38 zu erkennen. Innerhalb des Schlitzes 32 sind Widerhaken 40 vorgesehen.

In Fig. 1 ist gezeigt, wie eine Münze 42 an einem dünnen Faden 44 aufgehängt ist. Die verschiedenen Zugrichtungen Fa sind in Fig. 1 durch den Winkel a angegeben. Wird die Münze 42 als echte Münze erkannt, trifft sie auf die geschlossene Annahmeweiche 22 und gelangt in die Position 42', wobei der Verlauf des Fadens gestrichelt angedeutet ist. Der Anwesenheitssensor 24 erzeugt das Kreditsignal, so daß nunmehr die Ausgabe der Ware oder die reitstellung der Dienstleistung erfolgen kann. Der Manipulateur hält jedoch mit dem Faden 44 die Münze 42 fest, so daß sich der Faden strafft und versucht, aus der Position 44' in die Position 44 zu gelangen. Dies ist wegen des bereits beschriebenen Schlitzes 32 ohne weiteres möglich. Der Faden 44 tritt in Richtung Pfeil 46 in den Schlitz 32 ein. Versucht nun der Manipulateur die Münze zurückzuziehen, gelangt die Münze 42 unterhalb der Laufbahn 20 und schlägt gegen diese an, da der Schlitz 32 schmaler als die Dicke der Münze 42 ist. Es besteht daher keine Möglichkeit mehr, die Münze durch Manipulieren über den Eintrittskanal 12 wieder herauszuholen.

Insbesondere verhindern die Widerhaken 40 durch Manipulieren, daß der Faden sich wieder aus dem Schlitz 32 entfernt.

Nur der Vollständigkeit halber ist in Fig. 1 auch die Lage einer Münze 42'' im Rückgabekanal angedeutet.

In Fig. 3 ist angedeutet, wie der Faden 44 am anderen Ende ebenfalls mit einer Münze 42'' verbunden wird, die bewußt als nicht annehmbare Münze gewählt wurde. Sie gelangt daher über die nicht betätigte Annahmeweiche 22 in den Rückgabekanal 14, wodurch versucht werden soll, durch Ziehen an der Münze 42' auch die echte Münze 42, die sich in der Position 42' befindet, zurückzuholen. Wie erkennbar, verhindert indessen der Schlitz 32, daß die Münze 42 zum Rückgabekanal 14 gelangt.

Der Anwesenheitssensor 30 stellt fest, ob nach Ansprache des Anwesenheitssensors 24 der Sensor 30 erneut anspricht, was auf eine Fadenmanipulation schließen läßt. Auch auf diese Weise kann die Bildung eines Kreditsignals verhindert werden.

Bei der Ausführungsform nach den Figuren 4 bis 6 ist der umgekehrte Annahmefall dargestellt, d.h. in der Ruhestellung ist die Annahmeweiche 22a geschlossen, so daß die auftreffende Münze zum Rückgabekanal 14a rollt. Bei geöffneter Weiche gelangt die Münze zum Annahmekanal 16a. Die Münze 42a, die an einem Faden 44a aufgehängt ist, kann daher in ähnlicher Weise durch einen Schlitz an der Laufbahn 20a zurückgehalten werden, wie in Verbindung mit den Figuren 1 und 2 erläutert. Wie ferner zu erkennen, ist an der Hauptplatte 18a eine Ausnehmung 21 vorgesehen, in die ein entsprechend geformter Vorsprung 23 der der Hauptplatte 18 im unteren Bereich gegenüberliegenden Platte 25 eingreift. Der Vorsprung 23 hat auf der dem Kanal 16a zugewandten Seite eine Rampe 27 von geringerer Breite als der Vorsprung 23. Dadurch ist ein Schlitz 29 zwischen der Seitenfläche der Rampe 27 und der Hauptplatte 18a gebildet, der wiederum in der oben beschriebenen Art und Weise das Zurückziehen der Münze 42a bei geöffneter Annahmeweiche 22a verhindert, indem die Münze 42a gegen die Kante 31 schlägt. Dadurch ist auch sichergestellt, daß bei geschlossener Annahmeweiche 22a diese nicht beschädigt wird, wenn der Manipulateur versucht, die Münze gegen die geschlossene Weiche 22a zu ziehen.

In Fig. 7 ist zu erkennen, daß der Schlitz 29 das Herausziehen der Münze 42a verhindert, wenn am anderen Ende des Fadens 44a eine unechte Münze 42a'' angebracht wird, die in den Rückgabekanal 14a gelangt.

## Patentansprüche

1. Münzprüfer, mit einer ersten Hauptplatte (18, 18a) und einer zweiten Platte, zwischen denen ein Münzlaufweg gebildet ist zwischen einem Münzeinwurfschlitz und einem Annahme- und einem Rückgabekanal (14, 16, 14a, 16a), wobei an einer der Platten mindestens eine rampenartige erste Münzlaufbahn (19, 19a) angeordnet ist, der mindestens ein Sensor für die Echtheitsprüfung zugeordnet ist, wobei ferner vor dem Annahme- und dem Rückgabekanal (14, 16, 14a, 16a) eine Annahmeweiche (22, 22a) angeordnet ist und in Laufrichtung hinter der Annahmeweiche (22, 22a) ein Anwesenheitssensor (24, 26, 24a, 26a) vorgesehen ist, und mit einem Schlitz (32) zwischen der einen Hauptplatte (18, 18a) und einer darauf angebrachten zweiten Münzlaufbahn (20, 20a), dessen Breite kleiner ist als die Dicke der kleinsten Münze und der so angeordnet ist, daß bei Straffung des an einer Münze (42, 42a) angebrachten Fadens (44, 44a) in einer Position der Münze hinter der zweiten Laufbahn (20, 20a) der Faden (44, 44a) in den zum Faden (44, 44a) hin geöffneten Schlitz (32) hineinbewegt wird, dadurch gekennzeichnet, daß die zweite Platte eine Laufbahnträgerplatte ist, daß die Laufbahnträgerplatte die erste Münzlaufbahn (19, 19a) aufweist und von der Hauptplatte (18, 18a) wegschwenkbar ausgebildet ist und, daß die zweite Münzlaufbahn (20, 20a) eine Falschgeldlaufbahn (20, 20a) ist.

2. Münzprüfer nach Anspruch 1, dadurch gekennzeichnet, daß im Schlitz (32) mindestens ein Widerhaken (40) angeordnet ist, hinter den sich der Faden (44) legt, wenn versucht wird, den Faden (44) aus dem Schlitz (32) herauszubewegen.

3. Münzprüfer nach Anspruch 1 oder 2, dadurch gekennzeichnet, daß der Schlitz zum freien Ende der Falschgeldlaufbahn (20, 20a) geöffnet ist.

4. Münzprüfer nach Anspruch 3, dadurch gekennzeichnet, daß der Schlitz durch zusammenwirkende Ausnehmungen (34, 36) von Falschgeldlaufbahn (20) und Hauptplatte (18) gebildet ist.

5. Münzprüfer nach einem der Ansprüche 2 bis 4, dadurch gekennzeichnet, daß der Widerhaken (40) an der Laufbahn (20) gebildet ist.

6. Münzprüfer nach einem der Ansprüche 1 bis 5, dadurch gekennzeichnet, daß das Einlaufende (38) des Schlitzes (32) verbreitert ist.

7. Münzprüfer nach einem der Ansprüche 1 bis 6, dadurch gekennzeichnet, daß ein Schlitz (54) im Annahmekanal (16a) hinter der Annahmeweiche (22a) vorgesehen ist.

8. Münzprüfer nach einem der Ansprüche 1 bis 7, mit einer Steuer- und Auswerteschaltung, die ein Kreditsignal oder dergleichen erzeugt, wenn eine echte Münze den Anwesenheitssensor passiert, dadurch gekennzeichnet, daß oberhalb des Annahme- und/oder des Rückgabekanals (16, 14) ein weiterer Anwesenheitssensor (28, 30) angeordnet ist und das Kreditsignal gelöscht wird, wenn der zweite Anwesenheitssensor (28, 30) zeitlich nach Erzeugung des Kreditsignals aktiviert wird.

## Claims

1. A coin-testing device comprising a first main plate (18,18a) and a second plate defining a coin path therebetween extending between a coin inserting slot and an acceptance and a rejection channel (14,16,14a,16a), wherein at least a ramped first coin path (19,19a) is provided at one of said plates to which coin path at least a sensor for checking validity is associated, wherein an acceptance gate (22,22a) is provided upstream of said acceptance and rejection channel (14,16,14a,16a) and a presence sensor (24,26,24a,26a) is provided downstream of said acceptance gate (22,22a), and comprising a slot (32) provided between said one main plate (18,18a) and a second coin path (20,20a) attached thereto, the width of said slot being smaller than the thickness of the thinnest coin and said slot being arranged such that in a position of the coin beyond said second coin path (20,20a) pulling a string (44,44a) attached to a coin (42,42a) moves said string (44,44a) into said slot (42) open towards said string (44,44a), characterized in that said second plate is defined by a coin path carrier plate which includes said first coin path (19,19a) and which is pivotally arranged to be moved away from said main plate (18,18a) and that said second coin path (20,20a) defines a counterfeit path (20,20a).

2. The coin-testing device of claim 1, characterized in that said slot (32) comprises at least a barb (40) retaining said string (44) when the string (44) is manipulated to be moved out of said slot (32).

3. The coin-testing device of claim 1 or 2, characterized in that said slot is open towards the free end of said counterfeit path (20,20a).

4. The coin-testing device of claim 3, characterized in that said slot is defined by cooperating recesses (34,36) of said counterfeit coin path (20) and said main plate (18).

5. The coin-testing device of one of claims 2 to 4, characterized in that said barb (40) is provided at said coin path (20).

6. The coin-testing device of one of claims 1 to 5, characterized in that the inlet end (38) of said slot (32) is widened.

7. The coin-testing device of one of claims 1 to 6, characterized in that a slot (54) is provided in said acceptance channel (16a) downstream of said acceptance gate (22a).

8. The coin-testing device of one of claims 1 to 7, comprising a controlling and evaluating circuit generating a credit signal or the like when a valid coin passes said presence sensor, characterized in that a further presence sensor (28,30) is located upstream of said acceptance and/or rejection channel (16,14) and that said credit signal is cleared when the second presence sensor (28,30) will be actuated in time after generating said credit signal.

## Revendications

1. Dispositif de contrôle de pièces de monnaie comportant une plaque principale (18, 18a) et une seconde plaque, entre lesquelles est formé un parcours pour pièces de monnaie entre une fente d'introduction de pièces de monnaie et un canal d'acceptation et un canal de restitution (14, 16, 14a, 16a), dans lequel est fixée sur une des plaques au moins une première voie de roulement (19, 19a) en forme de rampe, à laquelle est associé au moins un détecteur pour le contrôle d'authenticité, dans lequel, outre, un aiguillage d'acceptation (22, 22a) est disposé avant le canal d'acceptation et le canal de restitution (14, 16, 14a, 16a), et un détecteur de présence (24, 26, 24a, 26a) est prévu, dans le sens du parcours, derrière l'aiguillage d'acceptation (22, 22a),
et comportant une fente (32) entre la plaque principale (18, 18a) et une seconde voie de roulement (20a) fixée sur celle-ci, dont la largeur est inférieure à l'épaisseur de la plus petite pièce de monnaie et qui est disposée de telle sorte que, en cas de raidissement du fil (44, 44a) fixé à une pièce de monnaie (42, 42a) dans une position où la pièce de monnaie se trouve derrière la seconde voie de roulement (20, 20a), le fil (44, 44a) est amené dans la fente (32) ouverte au fil (44, 44a), caractérisé en ce que
la seconde plaque est une plaque de support de voie de roulement,
la plaque de support de voie de roulement comporte la première voie de roulement de pièces de monnaie (19, 19a) et est agencée de manière à pouvoir s'écarter en basculant de la plaque principale (18, 18a), et
la seconde voie de roulement de pièces de monnaie (20, 20a) est une voie de roulement de fausses pièces (20, 20a).

2. Dispositif de contrôle de pièces de monnaie selon la revendication 1, caractérisé en ce que dans la fente (32), est placé au moins un crochet de retenue (40), derrière lequel se place le fil (44) si on essaie de tirer ce fil (44) hors de la fente (32).

3. Dispositif de contrôle de pièces de monnaie selon la revendication 1 ou 2, caractérisé en ce que la fente est ouverte vers l'extrémité libre de la voie de roulement de fausses pièces (20, 20a).

4. Dispositif de contrôle de pièces de monnaie selon la revendication 3, caractérisé en ce que la fente est formée par des échancrures (34, 36) coopérantes de la voie de roulement de fausses pièces (20) et de la plaque principale (18).

5. Dispositif de contrôle de pièces de monnaie selon l'une des revendications 2 à 4, caractérisé en ce que le crochet de retenue (40) est formé sur la voie de roulement (20).

6. Dispositif de contrôle de pièces de monnaie selon l'une des revendications 1 à 5, caractérisé en ce que l'extrémité d'entrée (38) de la fente (32) est élargie.

7. Dispositif de contrôle de pièces de monnaie selon l'une des revendications 1 à 6, caractérisé en ce que une fente (54) est prévue dans le canal d'acceptation (16a) derrière l'aiguillage d'acceptation (22a).

8. Dispositif de contrôle de pièces de monnaie selon l'une des revendications 1 à 7, possédant un circuit de commande et d'exploitation qui produit un signal de crédit ou similaire si une bonne pièce passe devant le détecteur de présence, caractérisé en ce que, au-dessus du canal d'acceptation et/ou du canal de restitution (16,14), est placé un autre détecteur de présence (28, 30) et le signal de crédit est effacé si le second détecteur de présence (28, 30) est activé chronologiquement après la production du signal de crédit.
